# EUROPÄISCHE PATENTSCHRIFT

(11) **EP 1 594 349 B1**
(45) Veröffentlichungstag und Bekanntmachung des Hinweises auf die Patenterteilung: **21.02.2007**
(21) Anmeldenummer: 05008806.1
(22) Anmeldetag: 21.04.2005
(51) Int. Cl.: H05B 41/282

(54) **Elektronisches Vorschaltgerät für eine Lampe**
Electronic ballast for a lamp
Ballast électronique pour une lampe

(30) Priorität: 07.05.2004 DE 102004022571
(43) Veröffentlichungstag der Anmeldung: 09.11.2005
(73) Patentinhaber: Patent-Treuhand-Gesellschaft für elektrische Glühlampen mbH, 81543 München (DE)
(72) Erfinder: Garavini, Elisa, 81539 München (DE); Osterried, Josef, 85521 Ottobrunn (DE)
(74) Vertreter: Raiser, Franz

(56) Entgegenhaltungen:
- US-A- 5 932 974
- MUNOZ B C A: "Study of a new passive lossless turn-off snubber" POWER ELECTRONICS CONGRESS, 1998. CIEP 98. VI IEEE INTERNATIONAL MORELIA, MEXICO 12-15 OCT. 1998, PISCATAWAY, NJ, USA,IEEE, US, 12. Oktober 1998 (1998-10-12), Seiten 147-152, XP010324613 ISBN: 0-7803-5006-5
- KINGSTON J ET AL: "Application of a passive lossless snubber to a tapped inductor buck DC/DC converter" PROCEEDINGS OF THE 14TH. INTERNATIONAL SYMPOSIUM ON POWER SEMICONDUCTOR DEVICES & ICS. ISPSD'02. SANTA FE, NM, JUNE 4 - 7, 2002, INTERNATIONAL SYMPOSIUM ON POWER SEMICONDUCTOR DEVICES & IC'S, NEW YORK, NY : IEEE, US, 4. Juni 2002 (2002-06-04), Seiten 445-450, XP010602951 ISBN: 0-7803-7318-9
- TAMOTSU NINOMIYA ET AL: "DESIGN OF A NONDISSIPATIVE LC SNUBBER IN A FORWARD CONVERTER" ELECTRONICS & COMMUNICATIONS IN JAPAN, PART I - COMMUNICATIONS, SCRIPTA TECHNICA. NEW YORK, US, Bd. 73, Nr. 10, 1. Oktober 1990 (1990-10-01), Seiten 63-71, XP000224952 ISSN: 8756-6621
- U-YALSOM C ET AL: "The study and analysis of the conducted emi suppression on power MOSFET using passive snubber circuits" ELECTROMAGNETIC COMPATIBILITY, 2002 3RD INTERNATIONAL SYMPOSIUM ON MAY 21-24, 2002, PISCATAWAY, NJ, USA,IEEE, 21. Mai 2002 (2002-05-21), Seiten 561-564, XP010630681 ISBN: 0-7803-7277-8
- JINNO M ET AL: "An efficient active LC snubber for multi-output converters with flyback synchronous rectifier" PESC'03. 2003 IEEE 34TH. ANNUAL POWER ELECTRONICS SPECIALISTS CONFERENCE. CONFERENCE PROCEEDINGS. ACAPULCO, MEXICO, JUNE 15 - 19, 2003, ANNUAL POWER ELECTRONICS SPECIALISTS CONFERENCE, NEW YORK, NY : IEEE, US, Bd. VOL. 4 OF 4. CONF. 34, 15. Juni 2003 (2003-06-15), Seiten 622-627, XP010648882 ISBN: 0-7803-7754-0

## Beschreibung

### Technisches Gebiet

Die vorliegende Erfindung betrifft ein elektronisches Vorschaltgerät für eine Lampe mit einem Eingangskreis mit einem Anschluss an eine Spannungsversorgung, einem Ausgangskreis mit einem Anschluss für die Lampe und einer zwischen dem Eingangs- und dem Ausgangskreis angeordneten Spannungskonvertervorrichtung, wobei die Spannungskonvertervorrichtung einen Eingangskondensator und einen Ausgangskondensator umfasst, zwischen denen eine Schaltvorrichtung und eine Freilaufdiode, sowie mindestens ein Dämpfungselement, mindestens ein Trapezkondensator und eine Induktivität angeordnet sind, wobei die Spannungskonvertervorrichtung ausgelegt ist, eine Kommutierung auszuführen, wobei bezogen auf einen Kommutierungsvorgang vor der Kommutierung ein erster, von einem Hauptstrom durchflossener Hauptstromkreis und nach der Kommutierung ein zweiter, von dem Hauptstrom durchflossener Hauptstromkreis definiert ist, sowie mindestens ein von dem Hauptstrom nicht durchflossener Nebenstromkreis, wobei der mindestens eine Nebenstromkreis das mindestens eine Dämpfungselement und den mindestens einen Trapezkondensator umfasst.

### Stand der Technik

Ein derartiges elektronisches Vorschaltgerät ist bekannt aus MUNOZ B C A, "Study of a new passive lossless turn-off snubber", POWER ELECTRONICS CONGRESS, 1998, CIEP 98, VI IEEE INTERNATIONAL MORELIA; MEXICO 12-15 OCT. 1998, PISCATAWAY, NJ, USA, IEEE, US, 12. Oktober 1998 (1998-10-12), Seiten 147-152, XP010324613 ISBN: 0-7803-5006-5. Dieser bekannte Snubber zeigt einen Nebenstromkreis, der drei Dioden, zwei Kondensatoren und eine Induktivität umfasst. Das Ziel dieser Snubberschaltung besteht darin, unter Verwendung von lediglich passiven Bauteilen einen Snubber bereitzustellen, der insbesondere beim Ausschalten dadurch möglichst geringe Verluste aufweist, dass die entsprechende Energie an den Lastkreis geleitet wird.

Eine weitere aus dem Stand der Technik bekannte Vorrichtung ist in Fig. 1 schematisch dargestellt, wobei der Eingangskreis die Bezugszahl 10, die Spannungskonvertervorrichtung die Bezugszahl 12 und der Ausgangskreis die Bezugszahl 14 trägt. Die Lampe ist mit dem Bezugszeichen 16 gekennzeichnet. Eine detailliertere Darstellung der im Stand der Technik als Spannungskonvertervorrichtung 12 verwendeten Schaltungsanordnung kann Figur 2 entnommen werden. Diese weist eingangsseitig einen Eingangskondensator C1 und ausgangsseitig einen Ausgangskondensator C2 auf. Die vorliegend beispielhaft gezeigte Schaltung ist als Tiefsetzsteller ausgebildet und weist eine Schaltvorrichtung T1, vorliegend einen Transistor, eine Freilaufdiode D1, einen Trapezkondensator C3 sowie eine Induktivität L1 auf. Während die Schaltvorrichtung T1 und die Induktivität L1 im Längszweig angeordnet sind, sind die Freilaufdiode D1 und der Trapezkondensator C3 jeweils in einem Querzweig angeordnet. Ein Trapezkondensator dient der Einstellung der Schaltgeschwindigkeit der Schaltvorrichtung. Die Induktivität L1 ist in üblicher Weise als Speicherdrossel dimensioniert und sorgt dafür, dass nach der Kommutierung ein Stromfluss aufrecht erhalten bleibt.

Beim Schalten der Schaltvorrichtung T1 entstehen sehr hohe Strom- und Spannungsänderungsgeschwindigkeiten, welche bei bevorzugten Anwendungen derartiger Schaltungen Funkstörungen im Bereich von 20 bis 200 MHz erzeugen können. Um die gesetzlichen Vorschriften einzuhalten, wird deshalb seriell zur Schaltvorrichtung T1 ein Dämpfungselement L2, bevorzugt ein Ferrit, angeordnet. Je nach Frequenzbereich kann das Dämpfungselement auch als Eisenblech oder als mindestens eine Leiterschleife ausgebildet sein.

Im Falle der Verwendung eines dämpfenden Ferrits wird dieser im Stand der Technik bevorzugt auf ein Transistorbein gefädelt oder als separates Bauelement bestückt. Mit einem derartigen Dämpfungselement werden die hochfrequenten Schwingungen, die durch das Schalten des Schaltelements T1 hervorgerufen werden, gedämpft. Der Nachteil dieser bekannten Verschaltung des Dämpfungselements besteht darin, dass sie ein Dämpfungselement erfordert, das so ausgebildet sein muss, dass es bei Gleichstrom einen möglichst niedrigen und bei hochfrequentem Wechselstrom einen möglichst hohen Widerstand darstellt. Üblicherweise liegt das Verhältnis zwischen Widerstand bei Gleichstrom und Widerstand bei Wechselstrom bei einer Größenordnung von 1:1000. Der Gleichstromwiderstand liegt bevorzugt unter 100 mΩ, der Wechselstromwiderstand bei HF soll in der Größenordnung von 100 Ω liegen. Um diese Werte zu erreichen, muss das Dämpfungselement verhältnismäßig groß ausgeführt werden. Dies hat zur Folge, dass das Dämpfungselement im Stand der Technik nicht in SMD realisiert werden kann, sondern als diskretes Bauteil in Handarbeit auf der Platine montiert werden muss. Die Größe wirkt sich auch negativ auf den in einem elektrischen Vorschaltgerät ohnehin knapp bemessenen Platz aus.

Der vorliegenden Erfindung liegt deshalb die Aufgabe zugrunde, ein gattungsgemäßes elektronisches Vorschaltgerät derart weiterzubilden, dass eine automatische Montage ermöglicht wird und eine deutliche Reduktion des vom Dämpfungselement eingenommenen Raums erzielt werden kann.

### Darstellung der Erfindung

Diese Aufgabe wird gelöst durch ein elektronisches Vorschaltgerät mit den Merkmalen von Patentanspruch 1. Der Erfindung liegt die Erkenntnis zugrunde, dass das Dämpfungselement deutlich kleiner ausgeführt werden kann, wenn es nicht mehr vom Hauptstrom durchflossen wird. Dadurch, dass das Dämpfungselement in geschickter Art und Weise in einem Nebenstromkreis angeordnet wird, wird es nicht mehr vom Laststrom durchflossen, so dass der DC-Widerstand nur noch eine untergeordnete Rolle spielt. Dennoch kann es dabei die von ihm gewünschte Dämpfung hochfrequenter Schwingungen bewirken. Bei gleicher Dämpfung kann daher ein deutlich kleineres Bauelement gewählt werden als bei der bekannten Realisierung. Wird die Baugröße beibehalten, können mit dem erfindungsgemäßen elektronischen Vorschaltgerät deutlich bessere Dämpfungseigenschaften erreicht werden als beim Stand der Technik.

Bevorzugt sind die Schaltvorrichtung und die Freilaufdiode als zwei separate Halbleiterbauelemente ausgeführt, z.B. als Feldeffekttransistor.

Weiterhin ist bevorzugt, dass die Spannungskonvertervorrichtung so ausgelegt ist, dass vor der Kommutierung die Schaltvorrichtung und nach der Kommutierung die Freilaufdiode von Strom durchflossen wird, oder umgekehrt, und zwischen diesen beiden Phasen die mindestens eine Serienschaltung aus Dämpfungselement und Trapezkondensator von Strom durchflossen wird.

In bevorzugten Ausführungsformen ist genau eine Serienschaltung aus Dämpfungselement und Trapezkondensator vorhanden, die parallel zur Schaltvorrichtung oder parallel zur Freilaufdiode angeordnet ist. Alternativ können zwei Serienschaltungen aus jeweils einem Dämpfungselement und einem Trapezkondensator vorhanden sein, wobei eine erste derartige Serienschaltung parallel zur Schaltvorrichtung und eine zweite derartige Serienschaltung parallel zur Freilaufdiode angeordnet ist.

Wie bereits erwähnt kann das Dämpfungselement je nach Frequenzbereich, in dem die Spannungskonvertervorrichtung arbeitet, als Ferrit, als Eisenblech oder als mindestens eine Leiterschleife ausgebildet sein. Bevorzugt ist das mindestens eine Dämpfungselement als SMD-Bauelement ausgeführt, wodurch eine einfache automatische Montage ermöglicht wird.

Weitere vorteilhafte Ausführungsformen ergeben sich aus den Unteransprüchen. Im Nachfolgenden werden Ausführungsbeispiele der Erfindung unter Bezugnahme auf die beigefügten Zeichnungen näher beschrieben.

### Kurze Beschreibung der Zeichnungen

Es zeigen:
- Fig. 1: in schematischer Darstellung die Baugruppen eines aus dem Stand der Technik bekannten elektronischen Vorschaltgeräts;
- Fig. 2: eine aus dem Stand der Technik bekannte Spannungskonvertervorrichtung wie sie beispielhaft in der im elektronischen Vorschaltgerät von Fig. 1 eingesetzt wird;
- Fig. 3: drei unterschiedliche Ausführungsformen der Spannungskonvertervorrichtung bei einem erfindungsgemäßen elektronischen Vorschaltgerät, wobei die jeweilige Spannungskonvertervorrichtung als Tiefsetzsteller ausgeführt ist;
- Fig. 4: zwei unterschiedliche Ausführungsformen der Spannungskonvertervorrichtung bei einem erfindungsgemäßen elektronischen Vorschaltgerät, wobei die jeweilige Spannungskonvertervorrichtung als Hochsetzsteller ausgeführt ist.

### Bevorzugte Ausführung der Erfindung

Figur 3 zeigt drei unterschiedliche Ausführungsformen einer Spannungskonvertervorrichtung, wie sie bei einem erfindungsgemäßen elektronischen Vorschaltgerät verwendet wird. Die drei in Fig. 3 dargestellten Ausführungsformen dienen jeweils der Realisierung eines Tiefsetzstellers. Mit Bezug auf die in Fig. 3a dargestellte Ausführungsform wird vor der Kommutierung ein erster Hauptstromkreis definiert, der vorliegend gestrichelt eingezeichnet ist und die Bauelemente Eingangskondensator C1, Schaltvorrichtung T1, Induktivität L1 und Ausgangskondensator C2 umfasst. Nach der Kommutierung wird ein zweiter Hauptstromkreis definiert, dadurch dass der Strom in dem strichpunktiert eingezeichneten Kreis fließt, der die Freilaufdiode D1, die Induktivität L1 sowie den Ausgangskondensator C2 umfasst. Während der Kommutierung fließt der Strom durch die Serienschaltung aus Trapezkondensator C3 und Dämpfungselement L2 sowie Ausgangskondensator C2. Im Hinblick auf den Stromfluss vor und nach der Kommutierung , wodurch jeweils ein Hauptstromkreis definiert wird, ist die Serienschaltung aus Trapezkondensator C3 und Dämpfungselement L2 in einem Nebenstromkreis angeordnet.

In der Ausführungsform gemäss den Figuren 3b und 3c umfasst der jeweilige Hauptstromkreis vor der Kommutierung und der jeweilige Hauptstromkreis nach der Kommutierung dieselben Elemente wie bereits im Zusammenhang mit der Ausführungsform von Fig. 3a ausgeführt. Der Übersichtlichkeit halber ist daher in den Figuren gemäß den Ausführungsformen 3b und 3c nur der Stromfluss während der Kommutierung punktiert eingetragen. Während in der Ausführungsform gemäss der Figur 3b die Serienschaltung aus Dämpfungselement L2 und Trapezkondensator C3 in einem Nebenstromkreis angeordnet ist, der parallel zur Schaltvorrichtung T1 angeordnet ist, sind in der Ausführungsform gemäss Fig. 3c im Vergleich mit der Ausführungsform gemäss Fig. 3b zwei Serienschaltungen aus Dämpfungselement und Trapezkondensator vorhanden, nämlich eine erste Serienschaltung, die das Dämpfungselement L2a und den Trapezkondensator C3a umfasst, und eine zweite Serienschaltung, die das Dämpfungselement L2b und den Trapezkondensator C3b umfasst. Die erste Serienschaltung ist parallel zur Schaltvorrichtung T1 angeordnet, während die zweite Serienschaltung parallel zur Freilaufdiode D1 angeordnet ist. Mit Bezug auf die vor und nach der Kommutierung definierten Hauptstromkreise befinden sich beide Serienschaltungen jeweils in einem Nebenstromkreis.

Die in Fig. 4a und Fig. 4b dargestellten Ausführungsformen einer Spannungskonvertervorrichtung eines erfindungsgemäßen elektronischen Vorschaltgeräts realisieren jeweils einen Hochsetzsteller. In den beiden Ausführungsformen umfasst der Hauptstromkreis vor der Kommutierung die Elemente Eingangskondensator C1, Induktivität L1 und Schaltvorrichtung T1, der Hauptstromkreis nach der Kommutierung die Elemente Eingangskondensator C1, Induktivität L1, Freilaufdiode D1 und Ausgangskondensator C2. Während der Kommutierungsphase fließt der Strom bei der Ausführungsform gemäss Fig. 4a durch die Bauelemente Eingangskondensator C1, Induktivität L1, Dämpfungselement L2 und Trapezkondensator C3. Bei der Ausführungsform gemäß Fig. 4b fließt der Strom während der Kommutierungsphase durch die Bauelemente Eingangskondensator C1, Induktivität L1, Dämpfungselement L2, Trapezkondensator C3 und Ausgangskondensator C2.

Neben den dargestellten Ausführungsformen kann eine Spannungskonvertervorrichtung bei dem erfindungsgemäßen Vorschaltgerät auch die serielle Anordnung eines Hochsetzstellers und eines Tiefsetzstellers umfassen, wobei beispielsweise der Hochsetzsteller der Powerfaktorkorrektur dient und der Tiefsetzsteller der Einstellung des für den Ausgangskreis 14 gewünschten Spannungsniveaus.

## Patentansprüche

1. Elektronisches Vorschaltgerät für eine Lampe (16) mit
- einem Eingangskreis (10) mit einem Anschluss an eine Spannungsversorgung,
- einem Ausgangskreis (14) mit einem Anschluss für die Lampe (16), und
- einer zwischen dem Eingangs- und dem Ausgangskreis (10, 14) angeordneten Spannungskonvertervorrichtung (12), wobei die Spannungskonvertervorrichtung einen Eingangskondensator (C1) und einen Ausgangskondensator (C2) umfasst, zwischen denen eine Schaltvorrichtung (T1) und eine Freilaufdiode (D1), sowie mindestens ein Dämpfungselement (L2), mindestens ein Trapezkondensator (C3) und eine Induktivität (L1) als Speicherdrossel angeordnet sind, wobei die Spannungskonvertervorrichtung (12) ausgelegt ist, eine Kommutierung auszuführen,
- wobei bezogen auf einen Kommutierungsvorgang vor der Kommutierung ein erster, von einem Hauptstrom durchflossener Hauptstromkreis und nach der Kommutierung ein zweiter, von dem Hauptstrom durchflossener Hauptstromkreis definiert ist, sowie mindestens ein von dem Hauptstrom nicht durchflossener Nebenstromkreis,
- wobei der mindestens eine Nebenstromkreis das mindestens eine Dämpfungselement (L2) und den mindestens einen Trapezkondensator (C3) umfasst,
**dadurch gekennzeichnet,**
**dass** der mindestens eine Nebenstromkreis genau eines des mindestens einen Dämpfungselements (L2) und einen des mindestens einen Trapezkondensators (C3) umfasst, die zueinander in Serie geschaltet sind, wobei der mindestens eine Nebenstromkreis parallel zur Schaltvorrichtung (T1) und/oder parallel zur Freilaufdiode (D1) angeordnet ist.

2. Elektronisches Vorschaltgerät nach Anspruch 1,
**dadurch gekennzeichnet,**
**dass** die Schaltvorrichtung (T1) und die Freilaufdiode (D1) als zwei separate Halbleiterbauelemente ausgeführt sind.

3. Elektronisches Vorschaltgerät nach einem der Ansprüche 1 oder 2,
**dadurch gekennzeichnet,**
**dass** die Spannungskonvertervorrichtung (12) so ausgelegt ist, dass vor der Kommutierung die Schaltvorrichtung (T1) und nach der Kommutierung die Freilaufdiode (D1) von Strom durchflossen wird, oder umgekehrt, und zwischen diesen beiden Phasen der mindestens eine Nebenstromkreis von Strom durchflossen wird.

4. Elektronisches Vorschaltgerät nach einem der vorhergehenden Ansprüche,
**dadurch gekennzeichnet,**
**dass** genau ein Nebenstromkreis mit einer Serienschaltung aus einem Dämpfungselement (L2) und einem Trapezkondensator (C3) vorhanden ist, wobei dieser Nebenstromkreis parallel zur Schaltvorrichtung (T1) oder parallel zur Freilaufdiode (D1) angeordnet ist.

5. Elektronisches Vorschaltgerät nach einem der Ansprüche 1 bis 3,
**dadurch gekennzeichnet,**
**dass** zwei Nebenstromkreise mit jeweils einer Serienschaltung aus einem Dämpfungselement (L2a, L2b) und einem Trapezkondensator (C3a, C3b) vorhanden sind, wobei der erste Nebenstromkreis parallel zur Schaltvorrichtung (T1) und der zweite Nebenstromkreis parallel zur Freilaufdiode (D1) angeordnet ist.

6. Elektronisches Vorschaltgerät nach einem der vorhergehenden Ansprüche,
**dadurch gekennzeichnet,**
**dass** das Dämpfungselement (L2, L2a, L2b) als Ferrit, als Eisenblech oder als mindestens eine Leiterschleife ausgebildet ist.

7. Elektronisches Vorschaltgerät nach einem der vorhergehenden Ansprüche,
**dadurch gekennzeichnet,**
**dass** der mindestens eine Dämpfungselement (L2, L2a, L2b) als SMD-Bauelement ausgeführt ist.

## Claims

1. Electronic ballast for a lamp (16) having
- an input circuit (10) having a connection to a voltage supply,
- an output circuit (14) having a connection for the lamp (16), and
- a voltage converter apparatus (12), which is arranged between the input and the output circuit (10, 14), the voltage converter apparatus comprising an input capacitor (C1) and an output capacitor (C2), between which a switching apparatus (T1) and a freewheeling diode (D1) as well as at least one damping element (L2), at least one trapezoidal capacitor (C3) and an inductance (L1), as an energy-storage inductor, are arranged, the voltage converter apparatus (12) being designed to carry out commutation,
- based on a commutation process, a first main circuit, through which a main current flows, being defined prior to commutation and a second main circuit, through which the main current flows, being defined following commutation, as well as at least one secondary circuit, through which the main current does not flow,
- the at least one secondary circuit comprising the at least one damping element (L2) and the at least one trapezoidal capacitor (C3),
**characterized in that** the at least one secondary circuit comprises precisely one of the at least one damping elements (L2) and one of the at least one trapezoidal capacitors (C3), which are connected in series with one another, the at least one secondary circuit being arranged in parallel with the switching apparatus (T1) and/or in parallel with the freewheeling diode (D1).

2. Electronic ballast according to Claim 1, **characterized in that** the switching apparatus (T1) and the freewheeling diode (D1) are in the form of two separate semiconductor components.

3. Electronic ballast according to either of Claims 1 and 2, **characterized in that** the voltage converter apparatus (12) is designed such that, prior to commutation, the switching apparatus (T1) and, following commutation, the freewheeling diode (D1) has current flowing through it, or vice versa, and, between these two phases, the at least one secondary circuit has current flowing through it.

4. Electronic ballast according to one of the preceding claims, **characterized in that** precisely one secondary circuit having a series circuit comprising a damping element (L2) and a trapezoidal capacitor (C3) is provided, this secondary circuit being arranged in parallel with the switching apparatus (T1) or in parallel with the freewheeling diode (D1).

5. Electronic ballast according to one of claims 1 to 3, **characterized in that** two secondary circuits each having a series circuit comprising a damping element (L2a, L2b) and a trapezoidal capacitor (C3a, C3b) are provided, the first secondary circuit being arranged in parallel with the switching apparatus (T1) and the second secondary circuit being arranged in parallel with the freewheeling diode (D1).

6. Electronic ballast according to one of the preceding claims, **characterized in that** the damping element (L2, L2a, L2b) is in the form of ferrite, in the form of an iron sheet or in the form of at least one conductor loop.

7. Electronic ballast according to one of the preceding claims, **characterized in that** the at least one damping element (L2, L2a, L2b) is in the form of an SMD component.

## Revendications

1. Ballast électronique pour une lampe (16) comprenant :
- un circuit (10) d'entrée ayant une borne d'une alimentation en tension,
- un circuit (14) de sortie ayant une borne pour la lampe (16), et
- un dispositif (12) convertisseur de tension monté entre le circuit (10) d'entrée et le circuit (14) de sortie, le dispositif convertisseur de tension comprenant un condensateur (C1) d'entrée et un condensateur (C2) de sortie entre lesquels sont montés un dispositif (T1) de commutation et une diode (D1) de roue libre, ainsi qu'au moins un élément (L2) d'amortissement, au moins un condensateur (C3) trapèze et une inductance (L1) comme bobine d'accumulation, le dispositif (12) convertisseur de tension étant conçu pour effectuer une commutation ;
- dans lequel, rapporté à une opération de commutation, il est défini, avant la commutation, un premier circuit de courant principal, dans lequel passe un courant principal et, après la commutation, un deuxième circuit de courant principal dans lequel passe le courant principal, ainsi qu'au moins un circuit de courant secondaire, dans lequel le courant principal ne passe pas.
- dans lequel le au moins un circuit de courant secondaire comprend le au moins un élément (L2) d'amortissement et le au moins un condensateur (C3) trapèze
**caractérisé**
**en ce que** le au moins un circuit de courant secondaire comprend exactement l'un du au moins un élément (L2) d'amortissement et l'un du au moins un condensateur (C3) trapèze qui sont montés mutuellement en série, le au moins un circuit de courant secondaire étant monté en parallèle au dispositif (T1) de commutation et/ou parallèle à la diode (D1) de roue libre.

2. Ballast électronique suivant la revendication 1,
**caractérisé**
**en ce que** le dispositif (T1) de commutation et la diode (D1) de roue libre sont réalisés sous la forme de deux composants à semi-conducteurs distincts

3. Ballast électronique suivant la revendication 2,
**caractérisé**
**en ce que** le dispositif (12) convertisseur de tension est conçu pour qu'il y passe du courant avant la commutation du dispositif (T1) de commutation et après la commutation de la diode (D1) de roue libre ou inversement et qu'entre ces deux phases, il passe du courant dans le au moins un circuit de courant secondaire

4. Ballast électronique suivant l'une des revendications précédentes,
**caractérisé**
**en ce qu'**il y a exactement un circuit de courant secondaire ayant un montage série constitué d'un élément (L2) d'amortissement et d'un condensateur (C3) trapèze, ce circuit de courant secondaire étant monté en parallèle au dispositif (T1) de commutation ou en parallèle à la diode (D1) de roue libre.

5. Ballast électronique suivant l'une des revendications 1 à 3,
**caractérisé**
**en ce qu'**il y a deux circuits de courant secondaires ayant respectivement un montage série constitué d'un élément (L2a, L2b) d'amortissement et d'un condensateur (C3a, C3b) trapèze, le premier circuit de courant secondaire étant monté en parallèle au dispositif (T1) de commutation et le deuxième circuit de courant secondaire en parallèle à la diode (D1) de roue libre

6. Ballast électronique suivant l'une des revendications précédentes,
**caractérisé**
**en ce que** l'élément (L2, L2a, L2b) d'amortissement est constitué sous la forme d'un ferrite, d'une tôle de fer ou d'au moins une boucle conductrice.

7. Ballast électronique suivant l'une des revendications précédentes,
**caractérisé**
**en que** au moins un élément (L2, L2a, L2b) d'amortissement est réalisé sous la forme d'un composant SMD.
